# EUROPÄISCHE PATENTSCHRIFT

(11) **EP 2 059 143 B1**
(45) Veröffentlichungstag und Bekanntmachung des Hinweises auf die Patenterteilung: **03.04.2013**
(21) Anmeldenummer: 07785100.4
(22) Anmeldetag: 17.08.2007
(51) Int. Cl.: A46B 9/04, A46B 9/06

(54) **ZAHNBÜRSTE MIT SCHRÄGGESTELLTEN BORSTEN UND ZUGESPITZTEN BORSTEN**
TOOTHBRUSH WITH INCLINED BRISTLES AND POINTED BRISTLES
BROSSE À DENTS AVEC DES POILS EN OBLIQUE ET DES POILS EFFILÉS

(30) Priorität: 25.08.2006 CH 13642006
(43) Veröffentlichungstag der Anmeldung: 20.05.2009
(73) Patentinhaber: Gaba International AG, 4142 Münchenstein (CH)
(72) Erfinder: GARBERS, Christine, 79540 Lörrach (DE); BRUNELLA, André, 4142 Münchenstein (CH)
(74) Vertreter: Jenkins, Peter David
(86) Internationale Anmeldenummer: PCT/CH2007/000405
(87) Internationale Veröffentlichungsnummer: WO 2008/022480

(56) Entgegenhaltungen:
- EP-A1- 1 425 989
- WO-A-00/25631
- WO-A-99/23910
- WO-A-03/073958
- US-A1- 2002 162 183
- US-A1- 2005 268 414
- US-A1- 2006 090 276

## Beschreibung

Die vorliegende Erfindung betrifft Bürstenköpfe für Zahnbürsten, bei denen ein Teil der Büschel schräggestellt ist und ein Teil der Büschel senkrecht steht.

Zahnbürsten mit einem gemischten Besatz senkrecht vom Borstenträger aufragenden Büscheln einerseits und schräggestellten, sich x-förmig überkreuzenden Büscheln andererseits, wobei alle Borsten zylindrisch sind, sind aus der EP-A-0 885 573 bekannt. Die Anmelderin der vorliegenden Anmeldung vertreibt im europäischen Raum unter den Namen Elmex Inter X, Elmex Inter X sensitive und Elmex Inter X junior drei Zahnbürsten dieses Typs. Diese Zahnbürsten zeichnen sich gegenüber einer Bürste mit ausschliesslich senkrecht stehenden oder ausschliesslich x-förmig gekreuzten Büscheln durch eine gute Reinigungsleistung sowohl bei den Zahnflächen als auch in den Zahnzwischenräumen aus.

Seit neuerer Zeit sind, etwa aus der EP-A-0 596 633, auch Zahnbürsten mit sogenannten "zugespitzten" Borsten bekannt, wobei nur zugespitzte Borsten in senkrecht stehenden Büscheln vorhanden sind. Zugespitzte Borsten sind flexibler als herkömmliche Borsten und ermöglichen daher eine schonendere Reinigung der Zahnflächen mit geringerem Verletzungsrisiko.

Aufgabe der vorliegenden Erfindung war eine weitere Verbesserung der Bürstenköpfe für Zahnbürsten.

Diese Aufgabe wird gelöst durch einen Bürstenkopf für eine Zahnbürste, der einen Griffteil, einen Kopfteil und eine Borstenfläche mit darin eingesetzten Borstenbüscheln aufweist, wobei mindestens eines dieser Borstenbüschel senkrecht auf der Borstenfläche steht und mindestens eines dieser Büschel schräggestellt ist, dadurch gekennzeichnet, dass die schräggestellten Borstenbüschel aus zylindrischen Borsten bestehen und dass mindestens ein Teil der senkrecht herausragenden Büschel aus zugespitzten Borsten bestehen.

Bevorzugte Ausführungsformen ergeben sich aus den Unteransprüchen.

Es wurde überraschenderweise gefunden, dass mittels solcher Bürstenköpfe die mesiale/distale Reinigungsleistung auf die Zahnflächen erhöht und gleichzeitig ein schonenderes Reinigen der Zahnflächen möglich ist.

### Kurzer Beschrieb der Figuren

Figur 1 zeigt, wie einige im Rahmen der vorliegenden Erfindung verwendete Grössen betreffend die schräggestellten und zugespitzten Borstenbüschel zu verstehen sind.
Figur 2 zeigt eine bevorzugte Ausführungsform des erfindungsgemässen Bürstenkopfes.
Figur 3 zeigt eine bevorzugte Ausführungsform der Anordnung der Büschellöcher auf dem Borstenträger, die insbesondere für den Bürstenkopf gemäss Figur 2 geeignet ist.
Figur 4 zeigt die Messwerte der mesialen/distalen Reinigungsleistungen, die mit erfindungsgemässen Bürstenköpfen erzielt wurden.

Die erfindungsgemässen Bürstenköpfe umfassen neben mindestens einem senkrecht herausragenden Büschel aus zugespitzten Borsten noch eines oder mehrere schräggestellte Büschel.

Der Begriff "schräggestellt" bedeutet im Rahmen der vorliegenden Anmeldung, dass ein schräggestelltes Büschel in einem spitzen Winkel gegenüber einer gedachten, senkrecht zur Borstenfläche stehenden Line geneigt ist, wobei diese gedachte Linie durch den Mittelpunkt des zu dem besagten Büschel zugehörigen Lochs im Borstenträger geht. Dieser spitze Winkel kann etwa 1 bis etwa 45°, bevorzugt etwa 1° bis etwa 10°, eher bevorzugt etwa 7 bis etwa 9° und besonders bevorzugt etwa 8° betragen. Ein schräggestelltes Büschel kann also in dem besagten spitzen Winkel etwa nach vorne, nach hinten oder zu einer Seite schräggestellt sein. Insbesondere kann es in einer Ausführungsform der Erfindung bevorzugt sein, dass diejenigen Büschel, die am Rande des Borstenträgers stehen, vom Borstenträger abstehend in dem besagten spitzen Winkel nach aussen schräggestellt sind, was eine bessere Reinigung des Zahnfleisches ermöglicht.

Bevorzugt bedeutet "schräggestellt" aber, dass das fragliche Büschel nach vorne oder nach hinten schräggestellt ist, eher bevorzugt, dass alle schräggestellten Büschel entweder nach vorne oder nach hinten schräggestellt sind. Der Begriff "nach hinten schräggestellt" bedeutet im Rahmen der vorliegenden Anmeldung, dass ein nach hinten schräggestelltes Büschel in Längsrichtung des Borstenträgers gesehen in dem spitzen Winkel zum Griffteil hin geneigt ist, und der Begriff "nach vorne schräggestellt" bedeutet im Rahmen der vorliegenden Anmeldung, dass ein nach vorne schräggestelltes Büschel in Längsrichtung des Borstenträgers gesehen in dem spitzen Winkel vom Griffteil weg geneigt ist.

Der Bürstenkopf der Erfindung weist eine Oberfläche auf, die plan oder auch gewölbt sein kann, und die die zur Aufnahme der Büschel gedachten Löcher aufweist. Die Borstenbüschel ragen im fertigen Bürstenkopf aus dieser Oberfläche heraus. Diese Oberfläche wird als "Borstenfläche" bezeichnet.

Die senkrecht aus der Borstenfläche herausragenden Büschel bestehen zu wenigstens einem Teil aus zugespitzten Borsten. Als "wenigstens ein Teil" wird im Rahmen der Anmeldung verstanden, dass bevorzugt mindestens 50% und eher bevorzugt mindestens 80% der Borstenspitzen zugespitzt sind. Besonders bevorzugt sind sämtliche Borsten in den senkrecht herausragenden Büscheln zugespitzt.

Bevorzugt weisen die Büschel des erfindungsgemässen Bürstenkopfs einen kreisförmigem Querschnitt auf; ebenfalls bevorzugt weisen sie dann alle den gleichen Durchmesser der kreisförmigen Querschnittsfläche auf.

Der Begriff "zugespitzte Borste" ist fachüblich und bezeichnet eine Borste, deren eines Ende oder deren beide Enden mittels chemischem Abätzen (z.B. mit Schwefelsäure oder mit Natronlauge) oder mittels mechanischem Zuspitzen in ihrer Dicke dergestalt verringert wurden, dass die Borste ein sich zu ihrem Ende hin verjüngendes, etwa konisches Profil erhält. Wenn beide Enden der Borste so behandelt werden, spricht man von einer "zweiseitig zugespitzten Borste", andernfalls von einer "einseitig zugespitzten Borste". Details für Herstellungsverfahren für zugespitzte Borsten sind in diversen Patentveröffentlichungen beschrieben; es wird beispielhaft auf die EP-A-1 234 525, das koreanische Patent Nr. 130932 und die US-A-2004/0070258 hingewiesen. Für die vorliegende Erfindung geeignete zugespitzte Borsten sind auch auf dem Markt erhältlich, etwa von den Herstellern Sogo, Hylon, Best Whasung, Cheil Jedang, Lion und Wessen.

Bevorzugt sind die zugespitzten Enden der Borsten sich zu ihrem zugespitzten Ende hin verjüngende, um eine Mittelachse der Borste rotationssymmetrische Rotationskörper. In dem Falle weisen die zugespitzten Borsten besonders bevorzugt ein Profil (d.h. einen Durchmesser des Rotationskörpers in Funktion des Abstandes vom zugespitzten Ende) auf, das etwa den numerischen Werten aus einer der folgenden Tabellen 1 bis 5 entspricht. In diesen Tabellen sind die mittleren Durchmesser der Borsten in Abhängigkeit vom Abstand vom zugespitzten Ende aufgeführt. Als "Durchmesserbereich" ist in diesen Tabellen ein typische, aus mehreren Exemplaren der Borste ermittelte Standardabweichung des Durchmessers angegeben; diese Standardabweichung kann auch als ein die Bereichsgrenzen des Durchmessers dieser fünf erfindungsgemäss besonders bevorzugten Profile charakterisierendes Merkmal gelten.

**Tabelle 1**

| | | | | | | | | | | | | | |
|---|---|---|---|---|---|---|---|---|---|---|---|---|---|
| Abstand vom zugespitzten Ende [mm] | 0 | 1 | 2 | 3 | 4 | 5 | 6 | 7 | 8 | 9 | 10 | 11 | 12 |
| Durchmesser [mm] | 0,019 | 0,066 | 0,107 | 0,147 | 0,172 | 0,183 | 0,190 | 0,195 | 0,197 | 0,199 | 0,201 | 0,203 | 0,202 |
| Durchmesserbereich [+/- mm] | 0,005 | 0,006 | 0,012 | 0,019 | 0,021 | 0,020 | 0,019 | 0,014 | 0,014 | 0,014 | 0,012 | 0,011 | 0,010 |

**Tabelle 2**

| | | | | | | | | | | | | | |
|---|---|---|---|---|---|---|---|---|---|---|---|---|---|
| Abstand vom zugespitzten Ende [mm] | 0 | 1 | 2 | 3 | 4 | 5 | 6 | 7 | 8 | 9 | 10 | 11 | 12 |
| Durchmesser [mm] | 0,017 | 0,086 | 0,140 | 0,172 | 0,185 | 0,192 | 0,198 | 0,201 | 0,204 | 0,205 | 0,205 | 0,208 | 0,209 |
| Durchmesserbereich [+/- mm] | 0,005 | 0,012 | 0,018 | 0,021 | 0,018 | 0,015 | 0,013 | 0,010 | 0,009 | 0,008 | 0,008 | 0,007 | 0,006 |

**Tabelle 3**

| | | | | | | | | | | | | | |
|---|---|---|---|---|---|---|---|---|---|---|---|---|---|
| Abstand vom zugespitzten Ende [mm] | 0 | 1 | 2 | 3 | 4 | 5 | 6 | 7 | 8 | 9 | 10 | 11 | 12 |
| Durchmesser [mm] | 0,014 | 0,058 | 0,096 | 0,127 | 0,151 | 0,170 | 0,183 | 0,191 | 0,199 | 0,202 | 0,206 | 0,208 | 0,209 |
| Durchmesserbereich [+/-mm] | 0,001 | 0,003 | 0,009 | 0,009 | 0,009 | 0,008 | 0,007 | 0,006 | 0,008 | 0,005 | 0,006 | 0,005 | 0,003 |

**Tabelle 4**

| | | | | | | | | | | | | | |
|---|---|---|---|---|---|---|---|---|---|---|---|---|---|
| Abstand vom zugespitzten Ende [mm] | 0 | 1 | 2 | 3 | 4 | 5 | 6 | 7 | 8 | 9 | 10 | 11 | 12 |
| Durchmesser [mm] | 0,0204 | 3,0691 | 0,112 | 0,137 | 0,150 | 0,156 | 0,159 | 0,162 | 0,163 | 0,164 | 0,165 | 0,165 | 0,166 |
| Durchmesserbereich [+/- mm] | 0,002 | 0,013 | 0,010 | 0,011 | 0,009 | 0,009 | 0,008 | 0,008 | 0,007 | 0,007 | 0,007 | 0,007 | 0,007 |

**Tabelle 5**

| | | | | | | | | | | | | | |
|---|---|---|---|---|---|---|---|---|---|---|---|---|---|
| Abstand vom zugespitzten Ende [mm] | 0 | 1 | 2 | 3 | 4 | 5 | 6 | 7 | 8 | 9 | 10 | 11 | 12 |
| Durchmesser [mm] | 0,015^{.} | 0,050 | 0,084 | 0,113 | 0,132 | 0,148 | 0,158 | 0,166 | 0,173 | 0,176 | 0,180 | 0,183 | 0,184 |
| Durchmesser-bereich [+/- mm] | 0,003 | 0,006 | 0,004 | 0,005 | 0,005 | 0,006 | 0,006 | 0,007 | 0,005 | 0,005 | 0,004 | 0,003 | 0,003 |

Der nicht zugespitzte Teil der zugespitzten Borsten kann, wenn diese Borsten rotationssymmetrisch sind, einen Durchmesser von etwa 0,12 bis 0,25, bevorzugt etwa 0,17 bis 0,20 mm aufweisen.

Bevorzugt sind die Büschel des erfindungsgemässen Bürstenkopfs in zu seiner Längsrichtung quer verlaufenden Querreihen angeordnet, wobei in jeder Querreihe entweder nur nach vorne schräggestellte Büschel mit zylindrischen Borsten, oder nur nach hinten schräggestellte Büschel mit zylindrischen Borsten, oder nur senkrecht aus der Borstenfläche herausragende Borsten mit zugespitzten und/oder zylindrischen Borsten vorhanden sind, wobei mindestens eine Querreihe von nach vorne oder nach hinten schräggestellten Büscheln und mindestens eine Querreihe von senkrecht aus der Borstenfläche herausragenden Büscheln vorhanden ist.

Die zylindrischen Borsten weisen bevorzugt einen Durchmesser von etwa 0,12 bis etwa 0,25, bevorzugt etwa 0,17 bis etwa 0,19 mm auf.

Die erfindungsgemässen Bürstenköpfe enthalten bevorzugt eine erste und eine zweite Querreihe von senkrecht herausragenden Büscheln aus zugespitzten Borsten, wobei diese beiden Reihen benachbart sind. Die Büschel dieser beiden Querreihen sind bevorzugt so angeordnet, dass je ein Büschel der ersten Querreihe und je ein Büschel der zweiten Querreihe paarweise auf einer gedachten, zur Längsrichtung des Bürstenkopfs parallelen Linie liegen und diese beiden Büschel auf dieser Linie in einem Abstand d von etwa 0,65 bis etwa 0,95 mm, bevorzugt etwa 0,7 bis etwa 0,9 mm und eher bevorzugt etwa 0,75 bis etwa 0,85 mm beabstandet sind. Bevorzugt weisen die Büschel der ersten und zweiten Querreihe eine Höhe hₐ von etwa 10,0 bis etwa 13,0 mm, bevorzugt etwa 11,3 bis etwa 11,7 mm und eher bevorzugt etwa 11,5 mm auf.

Eher bevorzugt enthalten die erfindungsgemässen Bürstenköpfe auch eine, besser zwei Doppelreihen von sich x-förmig überkreuzenden Büscheln. Die eine dieser Doppelreihen ist zu der oben erwähnten ersten Querreihe benachbart und die zweite Doppelreihe ist zu der oben erwähnten zweiten Querreihe benachbart. Jede dieser Doppelreihen besteht aus einer Querreihe von nach vorne schräggestellten Büscheln und einer weiteren Querreihe von nach hinten schräggestellten Büscheln. Die Büschel der einen dieser Querreihen sind gegenüber den Büscheln der anderen Querreihe versetzt, so dass je ein Büschel der einen dieser Querreihen und ein Büschel der anderen dieser Querreihen sich paarweise x-förmig überkreuzen. Der Abstand dₓ zwischen den beiden Querreihen, die eine Doppelreihe bilden, beträgt bevorzugt etwa 0,7 bis etwa 1,3 mm, eher bevorzugt etwa 0,9 bis etwa 1,1 mm und besonders bevorzugt etwa 1 mm.

Die schräggestellten Büschel können eine Höhe hₛ aufweisen, die gleich oder etwas höher ist als die Höhe hₐ der Büschel der oben erwähnten ersten und zweiten Querreihe. Die Höhe hₛ beträgt bevorzugt etwa 10,5 bis etwa 13,5 mm, eher bevorzugt etwa 11,5 bis etwa 12,5 mm; besonders bevorzugt ist sie etwa 11,5 mm oder etwa 12,5 mm. Als Höhe eines schräggestellten Büschels gilt die senkrecht zur Borstenfläche gemessene Höhe des Mittelpunktes der Bürstfläche dieses Bündels, die vorzugsweise durch Trimmen plan gemacht ist und senkrecht auf der Mittelachse des Bündels steht.

Wenn eine oder zwei Doppelreihen von sich x-förmig überkreuzenden Büscheln vorhanden sind, beträgt der Abstand dₐ zwischen einer Doppelreihe von sich x-förmig überkreuzenden Büscheln und der benachbarten ersten (bzw. zweiten) Querreihe von senkrecht herausragenden Büscheln bevorzugt etwa 2,5 bis etwa 3,5 mm, eher bevorzugt etwa 2,7 bis etwa 3,3 mm und besonders bevorzugt etwa 3,0 mm.

Wenn genau zwei Doppelreihen von x-förmig überkreuzten Büscheln vorhanden sind, sind diese bevorzugt in einem Abstand dₓₓ in Längsrichtung von etwa 8,5 bis etwa 9,5 mm, eher bevorzugt etwa 8,7 bis etwa 9,3 mm und besonders bevorzugt etwa 8,9 mm voneinander getrennt.

Der erfindungsgemässe Bürstenkopf kann in Längsrichtung zum Kopfteil hin gesehen und in Längsrichtung zum Griffteil hin gesehen bevorzugt weitere Querreihen von senkrecht herausragenden Büscheln aus zylindrischen und/oder zugespitzten Borsten, bevorzugt nur aus zugespitzten Borsten aufweisen. Wenn der erfindungsgemässe Bürstenkopf zwei Doppelreihen von sich x-förmig überkreuzenden Büscheln aufweist, weist er bevorzugt in Längsrichtung zum Griffteil hin gesehen, angrenzend an die eine, näher beim Griffteil liegende Doppelreihe eine (besser zwei) solcher weiterer Querreihen auf; und er weist ebenfalls bevorzugt in Längsrichtung zum Kopfteil hin gesehen, angrenzend an die zweite, näher beim Kopfteil liegende Doppelreihe eine (besser zwei) solcher weiterer Querreihen auf.

Wenn der erfindungsgemässe Bürstenkopf angrenzend an die näher beim Griffteil liegende, aus dritter und vierter Querreihe gebildete Doppelreihe in Längsrichtung zum Griffteil hin gesehen eine weitere (siebte) Querreihe von senkrecht herausragenden Büscheln aufweist, und angrenzend an die näher beim Kopfteil liegende, aus fünfter und sechster Querreihe gebildete Doppelreihe in Längsrichtung zum Kopfteil hin gesehen eine weitere (achte) Querreihe von senkrecht herausragenden Büscheln aufweist, so sind die siebte bzw. achte Querreihe bevorzugt in einem Abstand d_{b} von etwa 2,5 bis etwa 3,5, eher bevorzugt etwa 2,7 bis etwa 3,3 mm und besonders bevorzugt etwa 3,0 mm von der näher beim Griffteil liegenden Doppelreihe bzw. von der näher beim Kopfteil liegenden Doppelreihe beabstandet.

Wenn der erfindungsgemässe Bürstenkopf angrenzend an die siebte Querreihe in Längsrichtung zum Griffteil hin gesehen eine weitere (neunte) Querreihe von senkrecht herausragenden Büscheln aufweist, und angrenzend an die achte Querreihe in Längsrichtung zum Kopfteil hin gesehen eine weitere (zehnte) Querreihe von senkrecht herausragenden Büscheln aufweist, so ist die neunte Querreihe bevorzugt in einem Abstand d_{c} von etwa 5,0 bis etwa 6,0 mm, eher bevorzugt etwa 5,2 bis etwa 5,8 mm und besonders bevorzugt etwa 5,5 mm von der näher beim Griffteil liegenden Doppelreihe beabstandet; und die zehnte Querreihe ist bevorzugt in einem Abstand d_{d} von etwa 4,9 bis etwa 5, 9 mm, eher bevorzugt etwa 5, 2 bis etwa 5,6 mm und besonders bevorzugt etwa 5,4 mm von der näher beim Kopfteil liegenden Doppelreihe beabstandet.

Die Höhen h_{b} und h_{cd} der Büschel der siebten, achten, neunten und zehnten Querreihe betragen bevorzugt etwa 10,0 bis etwa 13,0 mm, eher bevorzugt etwa 11,0 bis etwa 12,0 mm und besonders bevorzugt etwa 11,3 bis etwa 11,7 mm. Besonders bevorzugt sind die Höhen h_{b} und h_{cd} gleich der Höhe hₐ der Büschel der ersten und zweiten Querreihe.

Zu den Höhen hₐ, h_{b} und h_{cd} der senkrecht herausragenden Büschel ist anzumerken, dass es sich um mittlere Höhen handeln kann, wenn diese Büschel zugespitzten Borsten enthalten oder aus ihnen bestehen, weil diese bevorzugt nicht getrimmt werden und daher die einzelnen Borsten unterschiedliche Höhen aufweisen können.

Im Rahmen der vorliegenden Anmeldung werden Abstände zwischen zwei Querreihen von Büscheln in der Regel als der Abstand zwischen zwei gedachten Linien, die je die Mittelpunkte der Querschnittsflächen der Büschel der einen Querreihe bzw. die Mittelpunkte der Querschnittsflächen der Büschel der anderen Querreihe miteinander verbinden, gemessen. Um den Abstand d zwischen der bevorzugt vorhandenen ersten und zweiten Querreihe von senkrecht herausragenden Büscheln aus zugespitzten Borsten zu bestimmen, werden von dem wie vorstehend bestimmten Abstand der Querreihen noch der Durchmesser der in diesen beiden Querreihen vorhandenen Büschel subtrahiert. Der Abstand in Längsrichtung des Bürstenkopfs zwischen einer Querreihe von senkrecht hervorstehenden Büscheln und einer Doppelreihe von sich x-förmig überkreuzten Büscheln ist der Mittelwert aus a) dem Abstand zwischen der fraglichen Querreihe und der einen die Doppelreihe bildenden Querreihe, und b) dem Abstand zwischen der fraglichen Querreihe und der zweiten die Doppelreihe bildenden Querreihe. Dies betrifft die Abstände d_{b}, d_{c} und d_{d}. Der Abstand dₓₓ zwischen zwei Doppelreihen aus sich x-förmig überkreuzenden Büscheln ist der Mittelwert aus a) dem Abstand zwischen der nach vorne schräggestellten Querreihe der ersten Doppelreihe und der nach hinten schräggestellten Querreihe der zweiten Doppelreihe, und b) dem Abstand zwischen der nach hinten schräggestellten Querreihe der ersten Doppelreihe und der nach vorne schräggestellten Querreihe der zweiten Doppelreihe.

Die zugespitzten Borsten können aus jedem Material bestehen, das üblicherweise für zugespitzte Zahnbürstenborsten verwendet wird. Bevorzugt sind die Borsten aus einem Polyester, insbesondere einem Poly(C₂-C₈)alkylenterephthalat hergestellt, wobei das (C₂-C₈)Alkylen bevorzugt unverzweigt ist. Eher bevorzugt sind als Borstenmaterialien Polyethylenterephthalat, Polypropylenterephthalat, Polybutylenterephthalat und Polypentylenterephthalat; besonders bevorzugt ist Polybutylenterephthalat.

Die zylindrischen Borsten können aus jedem Material bestehen, das üblicherweise für Zahnbürstenborsten verwendet wird. Bevorzugt sind die nicht zugespitzten Borsten aus einem Polyamid, insbesondere aus einem Polyamid, das aus einem vorzugsweise unverzweigten (C₂-C₈)-1,ω-Diamin und einer vorzugsweise unverzweigten (C₄-C₁₄)-1,ω-Dicarbonsäure hergestellt ist. Eher bevorzugt sind als Borstenmaterialien für die zylindrischen Borsten Polydimethylenadipinamid, Polytrimethylenadipinamid, Polytetramethylenadipinamid, Polypentamethylenadipinamid, Polyhexamethylenadipinamid, Polydimethylendodecanamid, Polytrimethylendodecanamid, Polytetramethylendodecanamid, Polypentamethylendodecanamid und Polyhexamethylendodecanamid. Besonders bevorzugt ist Polyhexamethylendodecanamid.

Der erfindungsgemässe Bürstenkopf kann für eine Handzahnbürste oder für eine elektrische Zahnbürste eingesetzt werden. Dabei werden die auf dem Bürstenkopf angebrachten Borsten entweder durch Handbewegungen, durch Motorantrieb oder durch Schallwellen in Bewegung gesetzt.

Die Herstellung der erfindungsgemässen Bürstenköpfe kann in Analogie zu der Herstellung vorbekannter Bürstenköpfe erfolgen.

Zur Herstellung der Büschel können einseitig oder zweiseitig zugespitzte Borsten verwendet werden.

Die Löcher des Borstenträgers, die zur Aufnahme der Büschel dienen, können vorgängig in jedem beliebigen Winkel α oder β in den Borstenträger gebohrt worden sein, bevorzugt können sie auch direkt bei der Herstellung des Borstenträgers im Spritzguss unter Verwendung von Lochstempeln hergestellt werden. Die Löcher sind bevorzugt von kreisförmigem Querschnitt, um den bevorzugten kreisförmigen Büschelquerschnitt zu ermöglichen.

Wenn für die senkrecht herausragenden Büschel zweiseitig zugespitzte und zylindrische Borsten in beliebigem Verhältnis gemischt verwendet werden, wird das Büschel bevorzugt mittels eines Ankerplättchens oder einer Schlaufe in einem Loch des Borstenträgers verankert. Dabei werden alle Borsten des sich bildenden Büschels innerhalb des Lochs u-förmig umgebogen, so dass beide Enden jeder Borste aus dem Loch herausragen. Die Löcher sind hier in der Regel nicht durchgängig. Der Anteil der zugespitzten Enden des Büschels ist hier gerade gleich dem verwendeten Anteil an doppelt zugespitzten Borsten.

Wenn in einem senkrecht herausragenden Büschel einseitig zugespitzte und zylindrische Borsten gemischt oder nur einseitig zugespitzte Borsten verwendet werden, kann das Büschel einerseits wie vorher beschrieben im Loch verankert oder mittels des bekannten AFT-("anchor free tufting"-)Verfahrens hergestellt werden. Bei diesem Verfahren werden die Borsten in ein Trägerplättchen, das durchgängige Löcher aufweist, eingeführt und die Borsten jedes Büschels werden an der rückseitigen Lochöffung miteinander mittels eines Heizstempels verschweisst. Die Borsten ragen dann aus der frontseitigen Lochöffnung des Trägerplättchens heraus. Das mit den Büscheln versehene Plättchen kann dann in einen Bürstenkopf eingegossen oder eingeschweisst werden. Details dieses Verfahrens sind etwa in der EP-A-0 405 204 beschrieben. Der Anteil der zugespitzten Enden im Büschel ist bei der Herstellungsvariante mit Verankerung gleich der Hälfte des eingesetzten Anteils einseitig zugespitzter Borsten; bei Verwendung des AFT-Verfahrens ist er gerade gleich diesem eingesetzten Anteil.

Die schräggestellten Büschel, die nur zylindrische Borsten enthalten, werden erfindungsgemäss bevorzugt auf eine einheitliche Höhe getrimmt. Die senkrecht herausragenden Büschel, die zugespitzte oder zylindrische, oder zugespitzte und zylindrische Borsten gemischt, oder nur zugespitzte Borsten enthalten können, werden erfindungsgemäss bevorzugt nicht getrimmt. Zur Herstellung von Prototypen kann das selektive Trimmen der Büschel, die nur nicht zugespitzte Borsten enthalten, am einfachsten mit einer kleinen, spitzen Schere, etwa einer Mikroskopierschere, durchgeführt werden. Im Serienmassstab können die Schritte des Einpflanzens der schräggestellten Büschel mit zylindrischen Borsten, des Trimmens und optionalen Verrundens der Borsten dieser Büschel, und schlussendlich des Einpflanzens der senkrecht hervorstehenden Büschel, die ganz oder teilweise aus zugespitzten Borsten bestehen, in der angegebenen Reihenfolge in getrennten, hintereinandergeschaltenen Arbeitsgängen durchgeführt werden. Die Maschinen und verfahrenstechnischen Einzelheiten für jeden Schritt sind dem Fachmann bekannt.

Unter Verweis auf Figuren 1, 2 und 3 werden bevorzugte Ausführungsformen der Erfindung geschrieben.

Figur 1 zeigt zunächst, dass erfindungsgemässe Bürstenköpfe die schräggestellten Büschel nicht zwingend in Form einer x-förmigen überkreuzten Anordnung aufzuweisen brauchen; die schräggestellten Büschelreihen können auch alleine entweder nach vorne oder nach hinten schräggestellt vorhanden sein.

Eine erste besonders bevorzugte Ausführungsform des Bürstenkopfs der Erfindung (Figuren 2 und 3) weist eine erste und eine zweite Querreihe von senkrecht herausragenden Büscheln aus zugespitzten Borsten auf. Der Abstand d zwischen ihnen beträgt etwa 0,8 mm. In der ersten und zweiten Querreihe betragen die Abstände der Büschel in Querrichtung etwa 2,9 mm und ihre Höhe hₐ etwa 11,5 mm. Diese beiden Querreihen werden von zwei Doppelreihen von schräggestellten, sich x-förmig überkreuzenden Büscheln aus zylindrischen Borsten eingefasst. Die eine, näher beim Griffteil 11 liegende Doppelreihe ist durch eine dritte Querreihe von drei nach hinten schräggestellten Borstenbüscheln (dargestellt durch ihr vorderstes Büschel 301) und eine vierte Querreihe von zwei nach vorne schräggestellten Büscheln (dargestellt durch ihr vorderstes Büschel 302) gebildet. Die andere, näher beim Kopfteil 12 liegende Doppelreihe ist durch eine dritte Querreihe von zwei nach hinten schräggestellten Borstenbüscheln (dargestellt durch ihr vorderstes Büschel 303) und eine vierte Querreihe von drei nach vorne schräggestellten Büscheln (dargestellt durch ihr vorderstes Büschel 304) gebildet. Der Abstand dₓ, den die beiden eine Doppelreihe bildenden Querreihen in Längsrichtung des Bürstenkopfes voneinander haben, beträgt je etwa 1 mm. Die Höhe hₛ der darin enthaltenen schräggestellten Büschel beträgt etwa 11,5 mm, und die Winkel α bzw. β, in dem sie nach vorne bzw. nach hinten schräggestellt sind, betragen etwa +8° bzw. etwa -8° (Definitionen von α und β gemäss Figur 1). Der Abstand dₐ, den die zur ersten Querreihe benachbarte Doppelreihe zur dieser ersten Querreihe (bzw. die zur zweiten Querreihe benachbarte Doppelreihe zu dieser zweiten Doppelreihe) hat, beträgt etwa 3,2 mm. Der Abstand dₓₓ zwischen den beiden Doppelreihen beträgt etwa 8,9 mm. Innerhalb der dritten, vierten, fünften und sechsten Querreihe, die die beiden Doppelreihen bilden, betragen die Abstände zwischen den Büscheln in Querrichtung etwa 4,5 mm. In einem Abstand d_{b} von etwa 3,0 mm von der ersten Doppelreihe in Längsrichtung des Bürstenkopfs zum Griffteil 11 hin ist eine siebte Querreihe von vier senkrecht vom Bürstenkörper aufragenden Büscheln mit zugespitzten Borsten angeordnet. In einem Abstand d_{b} in Längsrichtung des Bürstenkopfs zum Kopfteil 12 hin von etwa 3,0 mm von der zweiten Doppelreihe ist eine achte Querreihe von vier senkrecht herausragenden Büscheln aus zugespitzten Borsten angeordnet. In dieser siebten und achten Querreihe betragen die Abstände der Büschel in Querrichtung etwa 2,3 mm und die Höhe h_{b} der Büschel etwa 11,5 mm. In Längsrichtung des Bürstenkopfs in einem Abstand d_{c} zum Griffteil 11 hin von etwa 5,5 mm zur ersten Doppelreihe ist eine neunte Querreihe von drei senkrecht herausragenden Büscheln aus zugespitzten Borsten angeordnet. In Längsrichtung des Bürstenkopfs zum Kopfteil 12 hin in einem Abstand d_{d} von etwa 5,4 mm zur zweiten Doppelreihe ist eine zehnte Querreihe von drei senkrechten Büscheln aus zugespitzen Borsten angeordnet, wobei das mittlere Büschel gegenüber den beiden äusseren Büscheln um etwa 0,9 mm nach vorne versetzt ist (dies ist aber nicht zwingend, es könnten auch alle drei Büschel auf einer geraden Linie liegen). In der zehnten Querreihe beträgt der Abstand zwischen den beiden äusseren Büscheln voneinander in Querrichtung etwa 4,3 mm; der Abstand zwischen einem der äusseren Büschel und dem mittleren, leicht nach vorne versetzten Büschel ist in Querrichtung etwa 2,2 mm. Wenn alle Büschel der zehnten Querreihe genau auf einer Linie liegen würden, wäre der Abstand in Querrichtung zwischen ihnen etwa 2,2 mm. Die Höhe h_{cd} der Büschel der neunten und zehnten Querreihe beträgt etwa 11,5 mm. Dies ergibt einen Besatz von insgesamt 32 Büschel (10 sich x-förmig überkreuzende Büschel aus nicht zugespitzten, zylindrischen Borsten und 22 senkrechte Büschel aus zugespitzten Borsten, wobei alle senkrechten Büschel die gleiche Höhe haben). Alle Borsten weisen über ihre gesamte Länge einen kreisförmigen Querschnitt auf; die zugespitzten Teile der zugespitzten Borsten sind also Rotationskörper. Der Durchmesser Dₙ aller zylindrischen, nicht zugespitzten Borsten und der maximale Durchmesser D_{z} aller zugespitzten Borsten beträgt etwa 0,18 mm. Alle Büschel sind von kreisförmigem Querschnitt; der Durchmesser aller Büschel beträgt etwa 1,7 mm.

Figur 3 zeigt auch als horizontale gestrichelte Linie die Längsrichtung des Bürstenkopfs.

Analog zu der vorstehend beschriebenen Ausführungsform können weitere besonders bevorzugte Ausführungsformen des erfindungsgemässen Bürstenkopfs wie in der folgenden Tabelle 6 beschrieben ausgestaltet sein. In diesen weiteren Ausführungsformen sind alle numerischen Parameter, die nicht angegeben sind, wie in der vorstehend beschriebenen ersten Ausführungsform. Die Bedeutung der Variablen in den Spaltenköpfen ist gleich wie bei der vorstehend beschriebenen ersten Ausführungsform. Die Spalten "Besatz_{b}" bzw. "Besatz_{cd}" geben den Typ der Borsten in den Büscheln der siebten und achten bzw. der neunten und zehnten Querreihe an: "n" bedeutet "nicht zugespitzt, zylindrisch" und "z" bedeutet "zugespitzt".

**Tabelle 6**

| Nr. | hₐ (mm) | h_{b} (mm) | h_{cd} (mm) | Besatz_{b} | Besatz_{cd} | hₛ (mm) | Dₙ (mm) | D_{z} (mm) |
|---|---|---|---|---|---|---|---|---|
| 2 | 11,5 | 11,5 | 11,5 | z | z | 12,5 | 0,175 | 0,175 |
| 3 | 11,3 | 11,3 | 12,0 | z | n | 12,0 | 0,180 | 0,175 |
| 4 | 11,8 | 11,8 | 11,8 | z | n | 12,5 | 0,175 | 0,175 |
| 5 | 11,3 | 11,5 | 12,0 | n | n | 12,0 | 0,17 | 0,18 |
| 6 | 11,3 | 11,5 | 12,0 | z | z | 11,5 | 0,175 | 0,175 |

In Figur 4 sind die mesialen/distalen Reinigungsleistungen, die mit Ausführungsformen des erfindungsgemässen Bürstenkopfes bei horizontaler, vertikaler bzw. kreisförmiger Reinigungsbewegung erzielt wurden, im Vergleich zu den entsprechenden Reingungsleistungen einiger vorbekannter Bürstenköpfe gezeigt. Bei diesen Tests wurden die Zähne eines Modells eines Oberkiefer-Sextanten (mit 3 Backenzähnen, 2 Vorbackenzähnen und 1 Schneidezahn) zunächst schwarz eingefärbt und dann mit einer Titandioxidpaste (25 g/v in 26%igem Ethanol) weiss übertüncht. Nach einem standardisierten Bürstvorgang mit den zu testenden Bürstenköpfen von 1 min Dauer mit 2,45 Newton Anpresskraft wurde der Prozentsatz der Zahnflächen, der von der Titandioxidpaste befreit worden war, bestimmt. Bei der horizontalen Reinigung bestand der standardisierte Bürstvorgang aus 60 Hin- und Herbewegungen mit einer Amplitude von 30 mm; bei der vertikalen Reinigung bestand er aus 60 Auf- und Abwärtsbewegungen mit einer Amplitude von 8 mm; und bei der kreisförmigen Reinigung bestand er aus 60 Kreisen mit Radius von 4 mm bei gleichzeitigen 16 horizontalen Hin- und Herbewegungen mit Amplitude von 30 mm. Es wurden für jeden getesteten Bürstenkopftyp und jeden der drei Reinigungstests 4 Exemplare des Bürstenkopfs an je 4 Oberkiefer-Sextanten getestet.

In Figur 4 sind die erzielten mesialen/distalen Reinigungsleistungen als Summe aus horizontalem, vertikalem und kreisförmigem Reinigungstest in Prozenten der gereinigten Zahnfläche aufgetragen. Innerhalb jedes senkrechten Balkens, der eine summierte Reinigungsleistung darstellt, ist der Anteil aus dem rotierenden Test diagonal ansteigend schraffiert; der Anteil aus dem vertikalen Test ist diagonal absteigend schraffiert, und der Anteil aus dem horizontalen Test ist nicht schraffiert. Die auf der x-Achse der Figur 4 angegebenen Bürstenkopftypen waren gemäss folgender Tabelle 7:

**Tabelle 7**

| | |
|---|---|
| 1 | erste Ausführungsform der Erfindung, wie oben beschrieben |
| 2 | 2. Ausführungsform der Erfindung, aus obiger Tabelle 5 |
| V1 | Vergleichs-Bürstenkopf ähnlich Figur 10 von EP-A-0 855 573; alle senkrechten Borsten zylindrisch mit Durchmesser 0,203 mm, alle schräggestellten Borsten zylindrisch mit Durchmesser 0,178 mm |
| V2 | wie V1, aber alle Borstendurchmesser 0,178 mm |
| V3 | Vergleichs-Bürstenkopf ähnlich 1, aber alle Borsten (auch die in den schräggestellten Büscheln) zugespitzt |
| V4 | Vergleichs-Bürstenkopf ähnlich EP-A-0 596 633; Höhe aller Borsten 11,5 mm |
| V5 | wie V4, aber Höhe aller Borsten 12,5 mm |

Aus der Figur 4 ist ersichtlich, dass die erfindungsgemässen Bürstenköpfe 1 und 2 allen Vergleichs-Bürstenköpfen hinsichtlich mesialer/distaler Reinigungsleistung, insbesondere bei rotierender horizontaler Bewegung des Kopfs, überlegen sind.

## Patentansprüche

1. Bürstenkopf für eine Zahnbürste, der einen Griffteil (11), einen Kopfteil (12) und eine Borstenfläche mit darin eingesetzten Borstenbüscheln (201, 202, 301, 302, 303, 304, 401, 402, 501, 502) aufweist, wobei mindestens eines dieser Borstenbüschel (201, 202, 401, 402, 501, 502) senkrecht aus der Borstenfläche herausragt und mindestens eines dieser Büschel (301, 302, 303, 304) schräggestellt ist, **dadurch gekennzeichnet, dass** die schräggestellten Borstenbüschel (301, 302, 303, 304) aus zylindrischen Borsten bestehen und dass mindestens ein Teil der senkrecht herausragenden Büschel (201, 202, 401, 402, 501, 502) aus zugespitzten Borsten bestehen.

2. Bürstenkopf nach Anspruch 1, **dadurch gekennzeichnet, dass** das eine schräggestellte Büschel nach hinten (301, 303) oder nach vorne (302, 304) schräggestellt ist.

3. Bürstenkopf nach Anspruch 1 oder 2, **dadurch gekennzeichnet, dass** er zur Längsrichtung der Borstenfläche quer verlaufende Querreihen von Büscheln aufweist, wobei in jeder dieser Querreihen entweder nur nach hinten schräggestellte Büschel (301, 303), nur nach vorne schräggestellte Büschel (302, 304), oder nur senkrecht herausragende Borstenbüschel (201, 202, 401, 402, 501, 502) vorhanden sind.

4. Bürstenkopf nach Anspruch 3, **dadurch gekennzeichnet, dass** er eine erste und eine zweite Querreihe von senkrecht herausragenden Borstenbüscheln (201, 202) aus zugespitzten Borsten aufweist, die zueinander benachbart sind, und wobei je ein Büschel (201) der ersten Querreihe und je ein Büschel (202) der zweiten Querreihe paarweise auf einer zur Längsrichtung des Bürstenkopfs parallelen gedachten Linie angeordnet und auf dieser Linie in einem Abstand d von 0,65 bis 0,95 mm, bevorzugt 0,7 bis 0,9 mm und eher bevorzugt 0,75 bis 0,85 mm voneinander beabstandet sind.

5. Bürstenkopf nach Anspruch 4, **dadurch gekennzeichnet, dass** die Höhe hₐ der Büschel der ersten und zweiten Querreihe 10,0 bis 13,0 mm, bevorzugt 11,3 bis 11,7 mm und eher bevorzugt etwa 11,5 mm beträgt.

6. Bürstenkopf nach Anspruch 5, **dadurch gekennzeichnet, dass** er eine dritte Querreihe von nach hinten schräggestellten Büscheln (301) und eine zu dieser dritten Querreihe in Richtung des Griffteils (11) in einem Abstand dₓ benachbarte vierte Querreihe von nach vorne schräggestellten, gegenüber den Büscheln (301) der dritten Querreihe in Querrichtung versetzten Büscheln (302) aufweist; dergestalt, dass die Büschel der dritten und vierten Querreihe eine Doppelreihe von sich x-förmig überkreuzenden Büscheln bilden; und wobei die dritte und vierte Querreihe näher beim Griffteil (11) angeordnet sind als die erste und zweite Querreihe.

7. Bürstenkopf nach Anspruch 6, **dadurch gekennzeichnet, dass** er eine fünfte Querreihe von nach hinten schräggestellten Büscheln (303) und eine zu dieser fünften Querreihe in Richtung des Griffteils (11) in einem Abstand dₓ benachbarte sechste Querreihe von nach vorne schräggestellten, gegenüber den Büscheln (303) der fünften Querreihe in Querrichtung versetzten Büscheln (304) aufweist; dergestalt, dass die Büschel der fünften und sechsten Querreihe eine Doppelreihe von sich x-förmig überkreuzenden Büscheln bilden; und wobei die fünfte und sechste Querreihe näher beim Kopfteil (12) angeordnet sind als die erste und zweite Querreihe.

8. Bürstenkopf nach Anspruch 7, **dadurch gekennzeichnet, dass** die aus dritter und vierter Querreihe gebildete Doppelreihe und die aus fünfter und sechster Querreihe gebildete Doppelreihe in Längsrichtung des Bürstenkopfs gesehen in einem Abstand dₓₓ voneinander angeordnet sind, der 8,5 bis 10,0 mm, bevorzugt 8,7 bis 9,3 mm und besonders bevorzugt etwa 8,9 mm beträgt.

9. Bürstenkopf nach Anspruch 7 oder 8, **dadurch gekennzeichnet, dass** er eine siebte Querreihe von senkrecht aus der Borstenfläche herausragenden Büscheln (401) aufweist, die in Längsrichtung des Bürstenkopfs zum Griffteil (11) hin in einem Abstand d_{b} von der aus dritter und vierter Querreihe gebildeten Doppelreihe angeordnet ist, und eine achte Querreihe von senkrecht aus der Borstenfläche herausragenden Büscheln (402) aufweist, die in Längsrichtung des Borstenträgers zum Kopfteil (12) hin in einem Abstand d_{b} von der aus fünften und sechsten Querreihe gebildeten Doppelreihe angeordnet ist, der 2,5 bis 3,5 mm, bevorzugt 2,7 bis 3,3 mm und besonders bevorzugt etwa 3,0 mm beträgt.

10. Bürstenkopf nach Anspruch 9, **dadurch gekennzeichnet, dass** die Büschel der siebten und achten Querreihe aus zugespitzten Borsten bestehen und dass ihre Höhe h_{b} 10,0 bis 13,0 mm, bevorzugt 11,0 bis 12,0 mm und eher bevorzugt etwa 11,3 bis etwa 11,7 mm beträgt, und dass besonders bevorzugt die Höhe h_{b} gleich ist wie die Höhe hₐ der Borsten der ersten und zweiten Querreihe.

11. Bürstenkopf nach Anspruch 9 oder 10, **dadurch gekennzeichnet, dass** er eine neunte Querreihe von senkrecht aus der Borstenfläche herausragenden Büscheln (501) aufweist, die in Längsrichtung des Bürstenkopfs zum Griffteil (11) hin in einem Abstand d_{c} von der besagten Doppelreihe aus dritter und vierter Querreihe angeordnet ist, und eine zehnte Querreihe von senkrecht aus der Borstenfläche herausragenden Büscheln aus zugespitzten Borsten (502) aufweist, die in Längsrichtung des Bürstenkopfs zum Kopfteil (12) hin in einem Abstand d_{d} von der besagten Doppelreihe aus fünfter und sechster Querreihe angeordnet ist, wobei der Abstand d_{c} bevorzugt 5,0 bis 6,0 mm, eher bevorzugt 5,2 bis 5,8 mm und besonders bevorzugt etwa 5,5 mm ist, und der Abstand d_{d} bevorzugt 4,9 bis 5,9 mm, eher bevorzugt 5,2 bis 5,6 mm und besonders bevorzugt etwa 5,4 mm ist.

12. Bürstenkopf nach Anspruch 11, **dadurch gekennzeichnet, dass** die Büschel (501, 502) der neunten und zehnten Querreihe aus zugespitzten Borsten bestehen und eine Höhe h_{cd} von 10,0 bis 13,0 mm, bevorzugt von 11,0 bis 12,0 mm, besonders bevorzugt von 11,3 bis 11,7 mm aufweisen, und dass besonders bevorzugt h_{cd} gleich hₐ ist.

13. Bürstenkopf nach einem der Ansprüche 6 bis 12, **dadurch gekennzeichnet, dass** der Abstand dₓ 0,7 bis 1,3 mm, eher bevorzugt 0,9 bis 1,1 mm und besonders bevorzugt etwa 1,0 mm beträgt.

14. Bürstenkopf nach einem der Ansprüche 1 bis 13, **dadurch gekennzeichnet, dass** die Höhe hₛ der schräggestellten Büschel (301, 302, 303, 304) 10,5 bis 13,5 mm, bevorzugt 11,5 bis 12,5 mm und besonders bevorzugt etwa 11,5 mm oder etwa 12,5 mm beträgt.

15. Bürstenkopf nach einem der Ansprüche 5 bis 14, **dadurch gekennzeichnet, dass** der Kopfteil (12) nur senkrecht aus der Borstenfläche herausragende Büschel aufweist, deren Borsten von gleicher Länge sind und deren Höhe gleich ist wie die Höhe hₐ der Büschel der ersten und zweiten Querreihe.

16. Bürstenkopf nach einem der Ansprüche 1 bis 15, **dadurch gekennzeichnet, dass** die schräggestellten Büschel um einen Winkel α von +1° bis +45°, bevorzugt +1° bis +10°, eher bevorzugt von +7° bis +9° und besonders bevorzugt von etwa +8°, gegenüber einer zur Borstenfläche senkrecht stehenden Linie nach vorne geneigt sind; oder dass sie um einen Winkel β von -1° bis -45°, bevorzugt -1° bis -10°, eher bevorzugt von -7° bis -9° und besonders bevorzugt von etwa -8°, gegenüber einer zur Borstenfläche senkrecht stehenden Linie nach hinten geneigt sind.

17. Bürstenkopf nach einem der Ansprüche 1 bis 16, **dadurch gekennzeichnet, dass** alle zugespitzten Borsten aus einem Poly(C₂-C₈)alkylenterephthalat, insbesondere aus Polyethylenterephthalat, Polypropylenterephthalat, Polybutylenterephthalat oder Polypentylenterephthalat bestehen; und dass alle nicht zugespitzten Borsten aus einem aus einem (C₂-C₈)-1,ω-Diamin und einer (C₄-C₁₄)-1,w-Dicarbonsäure hergestellten Polyamid, insbesondere aus Polydimethylenadipinamid, Polytrimethylenadipinamid, Polytetramethylenadipinamid, Polypentamethylenadipinamid, Polyhexamethylenadipinamid, Polydimethylendodecanamid, Polytrimethylendodecanamid, Polytetramethylendodecanamid, Polypentamethylendodecanamid oder Polyhexamethylendodecanamid bestehen.

18. Zahnbürste enthaltend einen Bürstenkopf nach einem der Ansprüche 1 bis 17.

## Claims

1. A head for a toothbrush which has a handle part (11), a head part (12) and a bristle area with tufts of bristles (201, 202, 301, 302, 303, 304, 401, 402, 501, 502) inserted therein, wherein at least one of these tufts of bristles (201, 202, 401, 402, 501, 502) projects perpendicularly out of the bristle area and at least one of these tufts (301, 302, 303, 304) is inclined, **characterized in that** the inclined tufts of bristles (301, 302, 303, 304) comprise cylindrical bristles, and at least some of the tufts (201, 202, 401, 402, 501, 502) projecting perpendicularly comprise pointed bristles.

2. A brush head according to claim 1, **characterized in that** one inclined tuft is inclined towards the rear (301, 303) or towards the front (302, 304).

3. A brush head according to claim 1 or 2, **characterized in that** it transverse rows of tufts extending transversely to the longitudinal direction of the bristle area, wherein in each of these transverse rows either only tufts inclined towards the rear (301, 303), only tufts inclined towards the front (302, 304) or only tufts of bristles projecting perpendicularly (201, 202, 401, 402, 501, 502) are present.

4. A brush head according to claim 3, **characterized in that** it has a first and a second transverse row of perpendicularly projecting tufts (201, 202) of pointed bristles which are adjacent to each other, and wherein one tuft (201) of the first transverse row and one tuft (202) of the second transverse row are each arranged in pairs on an imaginary line parallel to the longitudinal direction of the brush head and they spaced on this line at a distance d of from 0.65 to 0.95 mm, preferably from 0.7 to 0.9 mm, and more preferably from 0.75 to 0.85 mm from each other.

5. A brush head according to claim 4, **characterized in that** the height hₐ of the tufts of the first and second transverse rows amounts to from 10.0 to 13.0 mm, preferably to from 11.3 to 11.7 mm, and more preferably to approximately 11.5 mm.

6. A brush head according to claim 5, **characterized in that** it has a third transverse row of tufts (301) inclined towards the rear and a fourth transverse row - adjacent to this third transverse row in the direction of the handle part (11) at a distance dₓ - of tufts (302) inclined towards the front and offset in the transverse direction with respect to the tufts (301) of the third transverse row; in such a way that the tufts of the third and fourth transverse rows form a double row of tufts crossing in the shape of an x; and wherein the third and fourth transverse rows are arranged closer at the handle part (11) than the first and second transverse rows.

7. A brush head according to claim 6, **characterized in that** it has a fifth transverse row of tufts (303) inclined towards the rear and a sixth transverse row - adjacent to this fifth transverse row in the direction of the handle part (11) at a distance dₓ - of tufts (304) inclined towards the front and offset in the transverse direction with respect to the tufts (303) of the fifth transverse row; in such a way that the tufts of the fifth and sixth transverse rows form a double row of tufts crossing in the shape of an x; and wherein the fifth and sixth transverse rows are arranged closer at the head part (12) than the first and second transverse rows.

8. A brush head according to claim 7, **characterized in that** the double row formed by the third and fourth transverse rows and the double row formed by the fifth and sixth transverse rows are arranged at a distance dₓₓ from each other as viewed in the longitudinal direction of the brush head, the distance dₓₓ amounting to from 8.5 to 10.0 mm, preferably to from 8.7 to 9.3 and in a particularly preferred manner to approximately 8.9 mm.

9. A brush head according to claim 7 or 8, **characterized in that** it has a seventh transverse row of tufts (401) projecting perpendicularly out of the bristle area, which is arranged in the longitudinal direction of the brush head towards the handle part (11) at a distance d_{b} from the double row formed by the third and fourth transverse rows, and an eighth transverse row of tufts (402) projecting perpendicularly out of the bristle area, which is arranged in the longitudinal direction of the brush carrier towards the head part (12) at a distance d_{b} from the double row formed by the fifth and sixth transverse rows, the distance d_{b} amounting to from 2.5 to 3.5 mm, preferably to from 2.7 to 3.3 and in a particularly preferred manner to approximately 3.0 mm.

10. A brush head according to claim 9, **characterized in that** the tufts of the seventh and eighth transverse rows comprise pointed bristles, and their height h_{b} amounts to from 10.0 to 13.0 mm, preferably to from 11.0 to 12.0 and more preferably to from approximately 11.3 to approximately 11.7 mm, and in a particularly preferred manner the height hₐ is equal to the height h_{b} of the bristles of the first and second transverse rows.

11. A brush head according to claim 9 or 10, **characterized in that** it has a ninth transverse row of tufts (501) projecting perpendicularly out of the bristle area, which is arranged in the longitudinal direction of the brush head towards the handle part (11) at a distance d_{c} from the aforesaid double row formed by the third and fourth transverse rows, and has a tenth transverse row of tufts of pointed bristles (502) projecting perpendicularly out of the bristle area, which is arranged in the longitudinal direction of the brush head towards the head part (12) at a distance d_{d} from the aforesaid double row formed by the fifth and sixth transverse rows, wherein the distance d_{c} is preferably from 5.0 to 6.0 mm, more preferably from 5.2 to 5.8 and in a particularly preferred manner approximately 5.5 mm, and the distance d_{d} is preferably from 4.9 to 5.9 mm, more preferably from 5.2 to 5.6 and in a particularly preferred manner approximately 5.4 mm.

12. A brush head according to claim 11, **characterized in that** the tufts (501, 502) of the ninth and tenth transverse rows comprise pointed bristles and have a height h_{cd} of from 10.0 to 13.0 mm, preferably of from 11.0 to 12.0 mm, and in a particularly preferred manner of from 11.3 to 11.7 mm, and it is particularly preferable for h_{cd} to be equal to hₐ.

13. A brush head according to any one of claims 6 to 12, **characterized in that** the distance dₓ amounts to from 0.7 to 1.3 mm, more preferably to from 0.9 to 1.1 mm, and in a particularly preferred manner to approximately 1.0 mm.

14. A brush head according to any one of claims 1 to 13, **characterized in that** the height hₛ of the inclined tufts (301, 302, 303, 304) amounts to from 10.5 to 13.5 mm, preferably to from 11.5 to 12.5 mm, and in a particularly preferred manner to approximately 11.5 mm or approximately 12.5 mm.

15. A brush head according to any one of claims 5 to 14, **characterized in that** the head part (12) has tufts which project only perpendicularly out of the bristle area and the bristles of which are of equal length and the height of which is equal to the height hₐ of the tufts of the first and second transverse rows.

16. A brush head according to any one of claims 1 to 15, **characterized in that** the inclined tufts are inclined towards the front by an angle α of from +1° to +45°, preferably of from +1° to +10°, more preferably of from +7° to +9°, and in a particularly preferred manner of approximately +8°, with respect to a line perpendicular to the bristle area; or they are inclined towards the rear by an angle of from -1° to -45°, preferably of from -1° to -10°, more preferably of from -7° to -9°, and in a particularly preferred manner of approximately -8°, with respect to a line perpendicular to the bristle area.

17. A brush head according to any one of claims 1 to 16, **characterized in that** all the pointed bristles consist of a poly(C₂-C₈)alkylene terephthalate, in particular of polyethylene terephthalate, polypropylene terephthalate, polybutylene terephthalate or polypentylene terephthalate; and all the non-pointed bristles consist of a polyamide produced from a (C₂-C₈)-1,ω-diamine and a (C₄-C₁₄)-1,ω-dicarboxylic acid, in particular of polydimethyleneadipinamide, polytrimethyleneadipinamide, polytetramethyleneadipinamide, polypentamethyleneadipinamide, polyhexamethyleneadipinamide, polydimethylenedodecanamide, polytrimethylenedodecanamide, polytetramethylenedodecanamide, polypentamethylenedodecanamide or polyhexamethylenedodecanamide.

18. A toothbrush containing a brush head according to any one of claims 1 to 17.

## Revendications

1. Tête de brosse pour une brosse à dents, qui une partie de poignée (11), une partie de tête (12) et une surface de poils dans laquelle sont introduits des faisceaux de poils (201, 202, 301, 302, 303, 304, 401, 402, 501, 502), dans laquelle au moins l'un de ces faisceaux de poils (201, 202, 401, 402, 501, 502) dépasse perpendiculairement de la surface de poils, et au moins l'un de ces faisceaux (301, 302, 303, 304) est incliné, **caractérisée en ce que** les faisceaux de poils inclinés (301, 302, 303, 304) sont constitués de poils cylindriques, et **en ce qu'**au une partie des faisceaux dépassant perpendiculairement (201, 202, 401, 402, 501, 502) sont constitués de poils taillés en pointe.

2. Tête de brosse selon la revendication 1, **caractérisée en ce que** le faisceau qui est incliné est incliné l'arrière (301, 303) ou vers l'avant (302, 304).

3. Tête de rosse selon la revendication 1 ou 2, **caractérisée en ce qu'**elle présente des rangées transversales de faisceaux, s'étend transversalement par au longitudinal de la surface de poils, laquelle, chacune de ces rangées transversales, sont soit uniquement des faisceaux vers l'arrière (301, 303), soit uniquement des faisceaux inclinés vers l'avant (302, 304), soit uniquement des faisceaux de poils dépassant perpendiculairement (201, 202, 401, 402,501,502).

4. Tête de brosse selon la revendication 3, **caractérisée en ce qu'**elle présente une première et une deuxième rangées transversales de faisceaux de poils (201, 202) perpendiculairement, avec des poils taillés en pointe, qui sont voisins les unes des autres, et dans laquelle chaque un faisceau (201) de la première rangée transversale et chaque un faisceau (202) de la deuxième rangée transversale sont agencés par paires sur une ligne virtuelle, parallèle au sens longitudinal de la tête de brosse, et, sur cette ligne, sont disposés à une distance d l'une de l'autre de 0,65 à 0,95 mm, de référence de 0,7 à 0,9 mm et d'une manière encore plus préférée de 0,75 à 0,85 mm.

5. Tête de selon la revendication 4, **caractérisée en ce que** la hauteur hₐ des faisceaux de la et de la deuxième rangées transversales est de 10,0 à 13,0 mm, de préférence de 11,3 à 11,7 et d'une manière encore plus préférée d'environ 11,5 mm.

6. Tête de brosse selon la revendication 5, **caractérisée en ce qu'**elle présente une troisiéme rangée transversale de faisceaux (301) inclinés vers l'arrière, et une quatrième rangée transversale, voisine à une distance dₓ de cette troisième rangée transversale dans la direction de la partie de poignée (11), de faisceaux (302) inclinés verts décalés dans le sens transversal par aux faisceaux (301) de la troisième rangée transversale ; dé telle sorte que les faisceaux de la est de la quatrième rangées transversales forment une rangée double de faisceaux se croisant en x ; et dans laquelle la troisième et la quatrième rangées transversales sont agencées plus près de la partie de poignée (11) que la première et la deuxième rangées transversales.

7. Tête de brosse selon la revendication 6, **caractérisée en ce qu'**elle présente une cinquième rangée transversale de faisceaux (303) inclinés vers l'arrière, et une sixiéme rangée transversale, voisine à une distance dₓ de ce cinquième rangée transversale dans la direction de la partie de poignée (11), de faisceaux (304) inclinés vers l'avant, décalés dans le sens transversal par rapport aux faisceaux (303) de la cinquième rangée transversale ; de telle sorte que les faisceaux de la cinquième et de la sixième rangées forment une rangée double de faisceaux se croisant en x ; et dans laquelle la cinquième et la sixiéme rangées transversales sont agencées plus près de la partie de tête (12) que la et la deuxième rangées transversales.

8. Tête de brosse selon la revendication 7, **caractérisée en ce que** la rangée double formée de la troisième et de la quatrième rangées est la rangée double formée de la cinquième et de la sixième rangées transversales sont agencées, quand on regarde dans le sens longitudinal de la tête de brosse, à une distance dₓₓ l'une de l'autre, qui est de 8,5 à 10,0 mm, de préférence de 8,7 à 9,3 mm et d'une particulièrement référée d'environ 8,9 mm.

9. Tête de brosse selon la revendication 7 ou 8, **caractérisée en ce qu'**elle présente une septième rangée transversale de faisceaux (401) dépassant perpendiculairement de la surface de poils, laquelle rangée est agencée dans le sens longitudinal de la tête de brosse et vers la partie de poignée (11) à une distance d_{b} de la rangée double formée de la troisième et de la quatrième rangées transversales, et **en ce qu'**elle présente une huitième rangée transversale de faisceaux (402), dépassant perpendiculairement de la surface de poils, qui dans le sens longitudinal de la surface de poils, et vers la partie de tête (12), est agencée à une distance d_{b} de la rangée double formée de la cinquième et de la sixième rangées transversales, qui est de 2,5 à 3,5 mm, de référence de 2,7 à 3,3 mm et d'une manière particulièrement préférée d'environ 3,0 mm.

10. Tête de brosse selon la revendication 9, **caractérisée en ce que** les faisceaux de la septième et de la huitième rangées transversales sont constitués de poils taillés en pointe, et **en ce que** leur hauteur h_{b} est de 10,0 à 13,0 mm, de préférence de 11,0 à 12,0 mm et d'une manière encore plus préférée d'environ 11,3 à environ 11,7 mm, et **en ce que** d'une manière particulièrement préférée la hauteur h_{b} est égale à la hauteur hₐ des poils de la première et de la deuxiéme rangées transversales.

11. Tête de brosse selon la revendication 9 ou 10, **caractérisée en ce qu'**elle présente une neuvième rangée transversale de faisceaux (501) dépassant perpendiculairement de la surface de poils, laquelle rangée est agencée dans le sens longitudinal de la tête de brosse et vers la partie de poignée (11) à une distance d_{c} de ladite rangée double constituée de la troisième et de la quatrième rangées transversales, et **en ce qu'**elle présente une dixième rangée transversale de faisceaux avec des poils taillés en pointe (502), dépassant perpendiculairement de la surface de poils, qui dans le sens longitudinal de la tête de brosse, et vers la partie de tête (12), est agencée à une distance d_{d} de ladite rangée double formée de la cinquième et de la sixième rangées transversales, dans laquelle la distance de est de référence de 5,0 à 6,0 mm, d'une manière davantage préférée de 5,2 à 5,8 mm et d'une manière particulièrement préférée d'environ 5,5 mm, et la distance d_{d} est de préférence de 4,9 à 5,9 mm, d'une manière davantage préférée de 5,2 à 5,6 mm et d'une manière particulièrement préférée d'environ 5,4 mm.

12. Tête de brosse selon la revendication 1, **caractérisée en ce que** les faisceaux (501, 502) de la neuvième et de la dixième rangées transversales sont constituées de poils taillés en pointe, et présentent une hauteur h_{cd} de 10,0 à 13,0 mm, de préférence 11,0 à 12,0 mm, d'une manière particulièrement référée de 11,3 à 11,7 mm, et **en ce que** d'une manière particulièrement préférée h_{cd} est égal à hₐ.

13. Tête de brosse selon l'une des revendications 6 à 12, **caractérisée en ce que** la distance dₓ est de 0,7 à 1,3 mm, d'une manière davantage préférée de 0,9 à 1,1 mm et d'une maniére particulièrement préférée d'environ 1,0 mm.

14. Tête de brosse selon l'une des revendications 1 à 13, **caractérisée en ce que** la hauteur hₛ des faisceaux inclines (301, 302, 303, 304) est de 10,5 à 13,5 mm, de préférence de 11,5 à 12,5 mm et d'une manière particulièrement référée d'environ 11,5 mm, ou d'environ 12,5 mm.

15. Tête de brosse selon l'une des revendications 5 à 14, **caractérisée en ce que** la partie de tête (12) présente uniquement des faisceaux dépassant perpendiculairement de la surface de poils, dont les poils ont la même longueur, et dont la hauteur est égale à la hauteur hₐ des faisceaux e la première et de la deuxième rangées transversales.

16. Tête de brosse selon l'une des revendications 1 à 15, **caractérisée en ce que** les faisceaux inclinés sont inclinés vers l'avant, par rapport à une ligne perpendiculaire au support de suivant un angle α de +1° à +45°, de référence de +1° à +10°, d'une manière davantage préférée de +7° à +9° et d'une manière particulièrement préférée d'environ +8° ; ou **en ce qu'**ils sont inclinés vers l'arrière, par rapport à une ligne perpendiculaire au support de brosse, suivant un angle β de -1° à -45°, de préférence de -1° à -10°, d'une manière davantage préférée de -7° à -9° et d'une manière particulièrement préférée d'environ -8'.

17. Tête de brosse selon l'une des revendications 1 à 16, **caractérisée en ce que** tous les poils taillés en pointe sont constitués d'un polyalkylène en C₂-C₈ téréphtalate, en particulier d'un polyéthylène-téréphtalate, d'un polypropylène-téréphtalate, d'un polybutyléne-téréphtalate ou d'un polypentylène-téréphtalate ; et **en ce que** tous les poils non taillés en pointe sont constitués d'un polyamide préparé à partir d'une 1,ω-diamine en C₂-C₈ et d'un acide 1,ω-dicarboxylique en C₄-C₁₄, en particulier d'un polydiméthylène-adipinamide, d'un polytriméthylène-adipinamide, d'un polytétraméthylène-adipinamide, d'un polypentaméthylène-adipinamide, d'un polyhexaméthylène-adipinamide, d'un polydiméthylène-dodécanamide, d'un polytriméthylène-dodécananide, d'un polytétraméthylène-dodécanamide, d'un polypentaméthylène-dodécanamide ou d'un polyhexaméthylène-dodécanamide.

18. Brosse à dents contenant une tête de brosse selon l'une des revendications 1 à 17. contenant une des
